# EUROPÄISCHE PATENTSCHRIFT

(11) **EP 1 968 768 B1**
(45) Veröffentlichungstag und Bekanntmachung des Hinweises auf die Patenterteilung: **28.03.2012**
(21) Anmeldenummer: 06819319.2
(22) Anmeldetag: 08.11.2006
(51) Int. Cl.: B24B 55/05, B27G 19/04

(54) **SCHUTZHAUBE FÜR EIN HANDWERKSZEUG**
PROTECTIVE HOOD FOR A PORTABLE TOOL
CAPOT DE PROTECTION POUR OUTIL MANUEL

(30) Priorität: 27.12.2005 DE 102005062458
(43) Veröffentlichungstag der Anmeldung: 17.09.2008
(73) Patentinhaber: Robert Bosch GmbH, 70442 Stuttgart (DE)
(72) Erfinder: LAMPRECHT, Justus, 72144 Dusslingen (DE); SCHADOW, Joachim, 72135 Dettenhausen (DE); ANDRASIC, Sinisa, 71101 Schoenaich (DE); BOECK, Cornelius, 73230 Kirchheim (DE)
(86) Internationale Anmeldenummer: PCT/EP2006/068207
(87) Internationale Veröffentlichungsnummer: WO 2007/073973

(56) Entgegenhaltungen:
- DE-A1- 10 235 923
- DE-A1- 19 719 461
- DE-A1-102005 044 298
- DE-U1- 29 508 950
- DE-U1-202004 014 609
- GB-A- 1 107 316
- US-A- 3 382 578
- US-A- 4 905 424

## Beschreibung

Die Erfindung betrifft eine Schutzhaube für ein Handwerkszeug nach Oberbegriff des Anspruchs 1. Die Erfindung betrifft ferner ein Handwerkszeug mit einer solchen Schutzhaube.

### Stand der Technik

Handwerkszeuge mit Rotationswerkzeugen, beispielsweise Winkelschleifer, werden universell und in den vielfältigsten Bereichen eingesetzt. Durch eine Vielzahl an Rotationswerkzeugen kann diese Art Handwerkszeug für vielfältige Zwecke eingesetzt werden und ist aufgrund seiner Leistungsfähigkeit sehr beliebt. Insbesondere bei Verwendung mit scheibenförmigen Rotationswerkzeugen müssen solche Handwerkszeuge mit Schutzhauben versehen sein. Diese halten nicht nur Funken und abgetragene Materialpartikel vom Bediener fern, sondern verhindern auch, dass mit hoher Geschwindigkeit weggeschleuderte Teile eines zerborstenen Rotationswerkzeuges in den Bereich des Bedieners gelangt und diesen verletzt. Solche Schutzhauben sind bekannt. Sie weisen einen Überdeckungsbereich zum rotierenden Werkzeug auf, und geben das Rotationswerkzeug in einem anderen Bereich frei, so dass es dort an das zu bearbeitende Werkstück angelegt werden kann. Diese Schutzhauben werden, um ihre Aufgabe des Schutzes des Bedieners und der diesen umgebenden Bereiche wirksam erfüllen zu können und um einen ausreichenden Schutz insbesondere vor berstenden Rotationswerkzeugen zu bieten, die eine hohe Energie freisetzen, aus kräftigem, meist zähem und starkwandigem Material hergestellt. Im Regelfall bestehen sie aus einem kräftigen Blechformteil.

Die DE 295 08 950 U1 zeigt eine Schutzhaube für ein Handwerkzeug mit einem Rotationswerkzeug. Eine außen umfangsseitig von einem Kragen begrenzten Axialwand der Schutzhaube dient zum bereichsweisen Abdecken des Rotationswerkzeugs und weist mehrere fingerartige, sich radial erstreckende Ausprägungen auf, die sich in Richtung des radial außenliegenden Rands der Schutzhaube hin verjüngen.

An diesen Schutzhauben ist nachteilig, dass sie aufgrund ihrer materialstarken, kräftigen Ausführung relativ schwer sind und einen hohen Materialverbrauch aufweisen.

### Vorteile der Erfindung

Dem gegenüber bietet die Erfindung den Vorteil, dass sich die Wandbereiche - ausgehend von einem innenumfangsseitigen Bund - bis zum Kragen erstrecken und radial verlaufende Stoßflächen zur Ausbildung von Versteifungsstufen aufweisen. Durch diese Ausführungsform ergibt sich bereits bei geringerer Materialstärke eine vergleichsweise hohe Festigkeit, so dass eine Material- und Gewichtseinsparung erfolgt.

Erfindungsgemäß weisen die Wandbereiche radial verlaufenden Stoßflächen auf. Damit ist gemeint, dass die genannten Wandbereiche so aneinander grenzen, dass diese Stoßbereiche jeweils auf einem Radius betreffend den Außenumfang der Schutzhaube verlaufen.

Weiterhin ist erfindungsgemäß vorgesehen, dass die Stoßflächen als Stufen ausgebildet sind. Eine stufenweise Ausbildung der Stoßflächen zwischen den einzelnen Wandbereichen ergibt eine besondere Materialsteifigkeit bei gleichem Materialaufwand oder, bei zumindest gleicher Steifigkeit einen geringeren Materialaufwand und damit eine Kosten- und Gewichtseinsparung. Gleichzeitig führen die als Stufen ausgebildeten Stoßzonen dazu, dass Materialpartikel oder auch Teile geborstener Rotationswerkzeuge in ihrer Flugbahn innerhalb der Schutzhaube abgebremst und abgelenkt werden, so dass ein Durchschlagen der Schutzhaube aufgrund des bereits vorher eintretenden starken Energieverlustes nicht möglich ist.

Ferner ist erfindungsgemäß vorgesehen, dass die Stufen Versteifungsstufen bilden. Durch diese Ausgestaltung der Stufen in Hinblick auf ihre Materialdicke und den Verlauf der Stufe von Wandfläche zu Wandfläche lässt sich eine die Struktur der Schutzhaube verstärkende und versteifende Wirkung erzielen.

In einer bevorzugten Ausführungsform ist vorgesehen, dass mehrere der Wandbereiche flächen- und/oder geometriegleich sind. Flächengleich bedeutet, dass die einzelnen Wandbereiche den im Wesentlichen selben Flächeninhalt haben; geometriegleich bedeutet, dass die Wandbereiche ähnliche Winkel aufweisen.

In einer weiteren Ausführungsform ist vorgesehen, dass an die Axialwand der Kragen vorzugsweise einstückig angrenzt. Hiermit ist gemeint, dass die Axialwand in einem im Wesentlichen 90° betragenden Winkel in Axialrichtung angeformt ist, wobei vorzugsweise Axialwand und Kragen aus einem Stück bestehen.

In einer weiteren Ausführungsform ist vorgesehen, dass der Kragen eine Mantelfläche aufweist, die mit gleichem koaxialen Abstand zur Drehachse des Rotationswerkzeuges verläuft. Hiermit ist gemeint, dass sich die axial versetzt liegende Ausführungsform der Wandbereich der Axialwand im Kragen nicht oder nicht wesentlich weiter fortsetzt, sondern dass die Mantelfläche im Wesentlichen glattflächig ausgeformt ist. In Verbindung mit der axial versetzten Ausführung der einzelnen Wandbereiche ergibt sich hierdurch eine noch bessere Versteifung der Schutzhaube.

In einer weiteren Ausführungsform der Erfindung ist vorgesehen, dass die Schutzhaube einen Rotationswerkzeugfreigabebereich aufweist, der zumindest entlang eines Abschnitts als Krempelrand ausgebildet ist. Unter Rotationswerkzeugfreigabebereich wird der Bereich verstanden, in dem das Rotationswerkzeug von der Schutzhaube nicht überdeckt wird, sondern zum Arbeitseinsatz frei rotiert und dem zu bearbeitenden Werkstück angelagert wird. Die wenigstens abschnittsweise Ausführung des Rotationswerkszeugfreigabebereichs als Krempelrand führt zu einer besonders stabilen, steifen Konstruktion.

In einer weiteren Ausführungsform der Erfindung ist vorgesehen, dass die Schutzhaube zu ihrer abnehmbaren Befestigung am Handwerkszeug eine Spannvorrichtung aufweist. Mit einer solchen Spannvorrichtung ist die lösbare Befestigung der Schutzhaube an dem Handwerkszeug möglich.

Die Erfindung umfasst ferner ein Handwerkszeug mit einer Schutzhaube nach einem oder mehreren der vorhergehenden Ansprüche. Handwerkszeuge mit einer erfindungsgemäßen Schutzhaube sind durch die genannten Konstruktionsvorteile gewichtssparend und im Einsatz vielseitiger und flexibler, hierbei auch kräfteschonender für den Bediener.

Die Erfindung wird im Nachfolgenden anhand von Figuren näher erläutert.

Es zeigen
- Figur 1: eine Schutzhaube in Aufsicht
- Figur 2: eine Schutzhaube in Teilperspektive.

Figur 1 zeigt eine Schutzhaube 1 für ein nicht dargestelltes Handwerkszeug. Diese weist, im Wesentlichen einseitig von einem Spannring 2 abgehend, eine Axialwand 3 auf. Diese erstreckt sich im Wesentlichen in Radialrichtung R von dem Spannring abgehend, und bildet hierbei Wandbereiche 4 aus, die axial versetzt zueinander angeordnet sind. Zwischen den einzelnen Wandbereichen 4 befinden sich Stoßzonen 5, die als Stufen 6 ausgebildet sind. Die Wandbereiche 4 sind - in Axialrichtung gesehen - abwechselnd erhöht und zurücktretend angeordnet, und hierbei über die als Stufen 6 ausgebildeten Stoßzonen 5 einstückig miteinander verbunden. Statt einer einstückigen Ausführung (beispielsweise aus einem einzigen Prägeteil bestehend) ist es selbstverständlich auch möglich, einzelne Wandbereiche 4 beispielsweise durch Verschweißen oder eine andere Verbindungstechnik miteinander zu verbinden und so die beschriebene Ausführungsform herbeizuführen. Gerade eine Verbindung einzelner Wandbereiche 4 durch Verschweißen ergibt eine besonders gute Versteifung bei vorgegebener Materialstärke, ist aber in der Fertigung etwas aufwendiger. Von den Wandbereichen 4 bilden mehrere jeweils ein Ringsegment 7 aus, wobei jedes Ringsegment 7 durch einen am Spannring 2 angelagerten Bund 8 innenumfangseitig und durch einen Kragen 9 außenumfangseitig begrenzt wird. Die in einem ersten Endbereich 10 und in einem zweiten Endbereich 11 der Axialwand 3 belegenen Wandbereiche 4 sind so ausgebildet, dass sie zum jeweils innenseitig benachbarten, als Ringsegment 7 ausgeführten Wandbereich 4 eine als Stufe 6 ausgebildete Stoßzone 5, zum ersten Endbereich beziehungsweise zum zweiten Endbereich hin jedoch einen Krempelrand 12 aufweisen. Der Krempelrand 12 ist einstückig zur Axialwand 3. Die am ersten Endbereich 10 beziehungsweise am zweiten Endbereich 11 gelegenen Wandbereiche 4 sind nicht ringsegmentförmig ausgebildet, sondern dergestalt, dass sie innenumfangsseitig an den Außenumfang des Spannrings anschließen, wobei der erste Endpunkt 13 und der zweite Endpunkt 14 des ersten Endbereiches 10 und des zweiten Endbereiches 11 durch die Mittelachse 15 des Spannrings 2 querverbunden eine 180°-förmige Überdeckung eines nicht dargestellten Rotationswerkzeuges ergibt, mithin also, begrenzt durch eine gedachte Querverbindung zwischen dem ersten Endbereich 10 und dem zweiten Endbereich 11 durch die Mittelachse 15 mit einer Mantelfläche 16 des Kragens 9,

einen Halbkreis bildet. Durch die Ausführung als Ringsegmente 7 der Axialwand 3 ergibt sich in Verbindung mit den Stufen 6 eine erhebliche Versteifung der Axialwand 3 im Vergleich zu einer flächigen Ausführung. Diese wird durch eine wiederum ebenenversetzte Ausführung der äußeren Wandbereiche 4 und die Anordnung eines Krempelrandes 12 jeweils im ersten Endbereich 10 und dem zweiten Endbereich 11 der Axialwand 3 noch deutlich verstärkt.

Je nach Ausgestaltung der einzelnen Wandbereiche 4 und der Stufen 6, insbesondere auch in Hinblick auf Materialstärke und Vertiefungsgrad (Ebenenversatz) können unterschiedliche Versteifungsgrade der Axialwand 3 erzielt werden.

Figur 2 zeigt eine Teilperspektive der Schutzhaube 1 mit dem zweiten Endbereich 11 und dem dort umfangsseitig angeordneten Krempelrand 12. Die einzelnen Wandbereiche 4, insbesondere die Ringsegmente 7, verlaufen in einem Winkelbereich 17 dergestalt in die Mantelfläche 16 des Kragens 9, dass sie einen gleichen koaxialen Abstand zur Drehachse des nicht dargestellten Rotationswerkzeuges aufweisen, ihr oben beschriebener Axialversatz folglich im Winkelbereich 17 endet und sich nicht in der Mantelfläche 16 fortsetzt. Dies trägt wiederum zu einer erheblichen Versteifung der Konstruktion bei.

## Patentansprüche

1. Schutzhaube für ein Handwerkszeug mit einem Rotationswerkzeug, mit einer außenumfangsseitig von einem Kragen (9) begrenzten Axialwand (3) zum bereichsweisen Abdecken des Rotationswerkzeuges, wobei die Axialwand (3) axial versetzt zueinander liegende, miteinander verbundene, insbesondere einstückig verbundene Wandbereiche (4) aufweist, **dadurch gekennzeichnet, dass** sich die Wandbereiche (4) - ausgehend von einem innenumfangsseitigen Bund (8) - bis zum Kragen (9) erstrecken und radial verlaufende Stoßflächen zur Ausbildung von Versteifungsstufen aufweisen.

2. Schutzhaube nach Anspruch 1, **dadurch gekennzeichnet, dass** mehrere Wandbereiche (4) flächen- und/oder geometriegleich sind.

3. Schutzhaube nach einem oder mehreren der vorhergehenden Ansprüche, **dadurch gekennzeichnet, dass** an die Axialwand (3) der Kragen (9) einstückig angrenzt.

4. Schutzhaube nach einem oder mehreren der vorhergehenden Ansprüche, **dadurch gekennzeichnet, dass** der Kragen (9) eine Mantelfläche (16) aufweist, die mit gleichem koaxialen Abstand zur Drehachse des Rotationswerkzeuges verläuft.

5. Schutzhaube nach einem oder mehreren der vorhergehenden Ansprüche, **dadurch gekennzeichnet, dass** die Schutzhaube (1) einen Rotationswerkzeugfreigabebereich aufweist, der zumindest entlang eines Abschnitts als Krempelrand (12) ausgebildet ist.

6. Schutzhaube nach einem oder mehreren der vorhergehenden Ansprüche, **dadurch gekennzeichnet, dass** die Schutzhaube (1) zu ihrer abnehmbaren Befestigung am Handwerkszeug eine Spannvorrichtung aufweist.

7. Handwerkszeug mit einer Schutzhaube (1) nach einem oder mehreren der vorhergehenden Ansprüche.

## Claims

1. Protective hood for a portable tool having a rotary tool, having an axial wall (3), which is bounded on the outer peripheral side by a collar (9), for covering regions of the rotary tool, wherein the axial wall (3) has wall regions (4) which are located in a manner axially offset in relation to one another and are connected together, in particular integrally, **characterized in that** the wall regions (4) - starting from a shoulder (8) on the inner peripheral side - extend as far as the collar (9) and have radially extending abutting surfaces in order to form reinforcing steps.

2. Protective hood according to Claim 1, **characterized in that** a plurality of wall regions (4) have the same area and/or geometry.

3. Protective hood according to one or both of the preceding claims, **characterized in that** the collar (9) integrally adjoins the axial wall (3).

4. Protective hood according to one or more of the preceding claims, **characterized in that** the collar (9) has a lateral surface (16) which extends at an equal coaxial distance from the rotational axis of the rotary tool.

5. Protective hood according to one or more of the preceding claims, **characterized in that** the protective hood (1) has a rotary tool release region which is formed as a turned-back rim (12) at least along one section.

6. Protective hood according to one or more of the preceding claims, **characterized in that** the protective hood (1) has a clamping means in order to fasten it in a removable manner to the portable tool.

7. Portable tool having a protective hood (1) according to one or more of the preceding claims.

## Revendications

1. Capot de protection pour un outil manuel comprenant un outil rotatif, avec une paroi axiale (3) limitée du côté de la périphérie extérieure par un rebord (9), pour recouvrir en partie l'outil rotatif, la paroi axiale (3) présentant des régions de paroi (4) situées de manière décalée axialement les unes par rapport aux autres, connectées les unes aux autres, notamment d'une seule pièce, **caractérisé en ce que** les régions de paroi (4) - partant d'un épaulement (8) du côté de la périphérie intérieure - s'étendent jusqu'au rebord (9) et présentent des surfaces de butée s'étendant radialement pour former des gradins de renforcement.

2. Capot de protection selon la revendication 1, **caractérisé en ce que** plusieurs régions de paroi (4) ont une surface et/ou une géométrie identique.

3. Capot de protection selon l'une quelconque ou plusieurs des revendications précédentes, **caractérisé en ce que** la paroi axiale (3) est adjacente au rebord (9), d'une seule pièce avec celui-ci.

4. Capot de protection selon l'une quelconque ou plusieurs des revendications précédentes, **caractérisé en ce que** le rebord (9) présente une surface d'enveloppe (16) qui s'étend à une distance coaxiale identique par rapport à l'axe de rotation de l'outil rotatif.

5. Capot de protection selon l'une quelconque ou plusieurs des revendications précédentes, **caractérisé en ce que** le capot de protection (1) présente une région de libération de l'outil rotatif qui est réalisée au moins le long d'une portion sous forme de bord retourné (12).

6. Capot de protection selon l'une quelconque ou plusieurs des revendications précédentes, **caractérisé en ce que** le capot de protection (1) présente, pour sa fixation amovible sur l'outil manuel, un dispositif de serrage.

7. Outil manuel comprenant un capot de protection (1) selon l'une quelconque ou plusieurs des revendications précédentes.
